# FASCICULE DE BREVET EUROPEEN

(11) **EP 0 317 514 B1**
(45) Date de publication et mention de la délivrance du brevet: **22.07.1992**
(21) Numéro de dépôt: 88810785.1
(22) Date de dépôt: 16.11.1988
(51) Int. Cl.: B41M 3/14

(54) **Procédé de fabrication d'un document, dont au moins une partie est non reproductible par photocopie**
Verfahren zur Herstellung eines Dokumentes, welches wenigstens zum Teil durch Photokopieren nicht reproduzierbar ist
Process for producing a document of which at least a part is not reproducible by means of photocopying

(30) Priorité: 20.11.1987 CH 4518/87
(43) Date de publication de la demande: 24.05.1989
(73) Titulaire: LIPATEC ETABLISSEMENT, FL-9490 Vaduz (LI)
(72) Inventeur: Heinzer, Paul, CH-1012 Pully/Lausanne (CH)
(74) Mandataire: Nithardt, Roland

(56) Documents cités:
- FR-A- 2 429 292
- FR-A- 2 565 268
- GB-A- 2 143 774
- US-A- 4 352 706

## Description

La présente invention a pour objet un procédé de fabrication d'un document dont au moins une partie est non reproductible par photocopie, comprenant un support et des informations alphanumériques ou graphiques portées par ce support, dans lequel on forme sur la surface du support, dans ladite partie non reproductible du document, des plages adjacentes par dépôt d'une couche de fond continue de couleur foncée, puis d'une couche discontinue formant lesdites informations alphanumériques ou graphiques.

Un document comprenant un support, par exemple un film ou un papier, portant des informations alphanumériques ou graphiques, préparé par écriture manuelle, machine à écrire, photocopie, impression, télex ou fac-similé, peut être reproduit par un grand nombre de machines à photocopier, à l'insu du détenteur des informations. La copie illégale de documents est de plus en plus courante dans les domaines économiques, scientifiques, politiques ou militaires et peut entraîner des torts financiers ou moraux irréparables.

Les efforts pour se protéger contre la falsification et la contrefaçon de pièces de paiement et de documents officiels tels que papier monnaie, les chèques, les bons de caisse, les cartes d'identité et les passeports ont conduit à des solutions techniques fondées sur l'utilisation de filigranes, fils, fibres et planchettes colorés, métallisés ou magnétisables. Une technique dans ce domaine est décrite dans le brevet GB 1 127 043. Les papiers de sécurité préparés selon ces procédés empêchent une reproduction correcte par photocopie en couleurs, parce que les moyens techniques susmentionnés ne sont pas reproductibles de cette manière, mais ils ne protègent que peu ou pas les documents contre la photocopie ordinaire en noir et blanc. De son côté, la publication FR-A-2 429 292 décrit un papier de sécurité pourvu d'une couche comportant une substance iridescente comme agent de sécurité, dans le but de se prémunir contre les falsifications et contrefaçons des pièces de paiement et des documents officiels par reproduction avec des photocopieurs en couleurs. Comme la substance iridescente donne des effets optiques tels que des changements de reflets, teintes ou nuances en fonction de l'angle d'observation et que ces effets de couleur ne sont reproductibles par aucun système de photocopie, une imitation ou contrefaçon du document n'est pas possible. Par contre, au moyen d'un photocopieur ordinaire on peut obtenir des copies en noir et blanc qui sont tout à fait lisibles.

Dans le but d'empêcher l'obtention de copies lisibles, divers procédés, produits et dispositifs d'interdiction de reproduction de documents ont été brevetés et parfois commercialisés, tels que, par exemple, un papier couché de couleur cacao produit par Calspan et Ludlow Papier Co., Needham Heigts, Mass., USA. Le brevet US 3 597 082 se rapporte aux pigments photochromatiques pour éviter la photocopie. Le brevet FR 2 177 292 délivré à IBM préconise l'utilisation d'encres spéciales imprimées sur un fond de masquage. La publication FR-A-2 565 268 décrit un support d'impression non photocopiable ayant une couche de fond réalisée à l'aide d'encre contenant des particules de bronze susceptibles de réfléchir la lumière de façon spéculaire. La photocopie d'une impression en noir sur ce support est illisible. Toutefois, cette protection peut facilement être contournée si l'on place un tel document dans une chemise en matière plastique translucide: l'effet de diffusion de la lumière de la chemise translucide annihile le caractère spéculaire de la surface de ce document et permet d'obtenir des photocopies lisibles du document. Le GB-A-2 143 774 a pour objet un film autocollant destiné à être appliqué sur des documents pour les protéger contre la photocopie. Ce produit est composé d'un film coloré dans la masse et d'une couche de métal semi-transparente déposée par métallisation sous vide. Ce film autocollant donne une bonne protection contre la photocopie. Par contre, le faible contraste entre la couleur sombre du fond et le texte constitue un obstacle sérieux à la lisibilité du document. De plus, l'utilisation d'une couche métallique semi-transparente rend difficile et coûteuse la fabrication de ce film de protection. La société Nocopi International Inc. a présenté un papier de sécurité non reproductible par photocopie, basé sur une composition de colorants de couleurs foncées couvrant le spectre de sensibilité des photocopieurs modernes. Là aussi, la lisibilité d'un original imprimé en noir sur un tel papier est assez médiocre à cause du faible contraste entre les plages adjacentes. Par conséquent, les papiers de sécurité connus sont de fabrication coûteuse ou d'application limitée, ou encore de qualité médiocre quant au contraste permettant de lire le document.

Le but de la présente invention est de fournir un procédé simple et économique permettant la fabrication de documents qui, tout en ayant un bon contraste pour l'oeil humain, ne peuvent pas être reproduits sous la forme de photocopies lisibles, même par photocopie en noir et blanc, notamment au moyen des appareils de reproduction de bureau.

Selon un premier aspect, la présente invention concerne un procédé du type indiqué en préambule, dans lequel la couche discontinue est foncée, par exemple une impression noire, le procédé étant caractérisé en ce que l'on applique une couche contenant au moins une substance iridescente sur la couche de fond de couleur foncée, avant de déposer ladite couche discontinue.

Selon un second aspect, l'invention concerne un procédé du type indiqué en préambule, caractérisé en ce que ladite couche discontinue, déposée sur la couche de fond de couleur foncée, contient au moins une substance iridescente.

La présente invention est basée sur la découverte, au cours de la recherche de la solution au problème que pose la réalisation d'un document dont on ne peut pas faire de photocopie lisible, qu'en photocopiant une couche contenant une ou plusieurs substances iridescentes et déposée sur une couche foncée, on obtient toujours une copie noire, quel que soit le niveau de luminosité, bien que la surface contenant la ou les substances iridescentes soit colorée. Ainsi, en juxtaposant des plages de couleur foncée et des plages contenant de telles substances iridescentes, on peut former des images à bon contraste pour l'oeil humain, mais qui, photocopiées, donnent une surface noire continue, sans image discernable à l'oeil humain.

Par substance iridescente, on entend une substance qui, selon le principe de la diffraction de la lumière par des couches minces,provoque,en fonction de l'angle d'observation des reflets dont les couleurs recouvrent le spectre arc-en-ciel de la lumière blanche décomposée.Comme substances iridescentes qui conviennent,on peut citer les pigments nacrants composés de plaquettes minces de mica enrobées d'une fine couche de dioxyde de titane.Il se forme des couleurs d'interférence par réfraction et réflexion de la lumière sur la couche de dioxyde de titane à fort indice de réfraction.Chaque nuance colorée résulte d'une épaisseur définie de la couche de dioxyde de titane. L'enrobage successif du mica de dioxyde de titane et d'un colorant supplémentaire,tel que l'oxyde de fer(III)ou l'oxyde de chrome(III)conduit à des pigments iridescents avec des effets brillants colorés combinant l'action du pigment nacrant et du pigment colorant.De tels pigments permettent de réaliser des effets métalliques sans s'exposer aux inconvénients de métaux ou de leurs alliages.La fourchette de granulométrie détermine l'effet.Les grosses particules donnent un effet pailleté,alors que les particules plus fines donnent un éclat plutôt soyeux.Parmis les pigments iridescents on peut citer,par exemple,les Irodins fabriqués par E.Merck,D-6100 Darmstadt,et les Merlin Luster Pigments fabriqués par The Mearl Corporation,New York, N.Y.,USA.

Les couches contenant une ou plusieurs substances iridescentes peuvent être préparées selon des techniques connues dans le domaine de l'impression et de couchage.Citons,par exemple,l'impression héliographique,l'offset ou le couchage avec Mayerbar.Elles peuvent être déposées soit en forme d'une couche unique sur toute la surface de la partie non reproductible de document,soit en forme d'informations alpha-numériques ou graphiques.On peut également déposer les couches contenant au moins une substance iridescente en forme de trame ou tout autre motif.

Les couches de couleur foncée peuvent être déposées par des techniques connues,dans la plupart des cas en forme d'informations alpha-numériques ou graphiques,par exemple par écriture manuelle ou mécanique,ou encore par impression,telle que l'offset ou l'héliogravure.On peut également former les couches de couleur foncée par impression non mécanique,telle que la technique du jet d'encre,du "laser printer",de la photocopie ou du transfert thermique.Elles peuvent également être déposées par réaction chimique,telle que l'on la trouve dans la photographie argentique,l'image diazotique ou les papiers chimiques sans carbone. De plus amples renseignements sur ces procédés chimiques peuvent être trouvés dans les brevets GB 1 298 194 ,US 4 137 084 et US 4 162 165.

Les figures 1 et 2 illustrent schématiquement,à titre d'exemples non limitatifs, deux des modes possibles de mise en oeuvre du procédé selon la présente invention.

La figure 1 représente,en coupe,une partie de la partie non reproductible par photocopie d'un document obtenu par un premier mode de mise en oeuvre du procédé.Ce mode consiste à déposer sur un support 1,blanc ou coloré,d'abord une couche 4 unique,de couleur foncée,sur laquelle on dépose ensuite une couche unique 2 contenant au moins une substance iridescente et,sur celle-ci,des couches 3 de couleur foncée,en forme d'informations alpha-numériques ou graphiques désirées.La présence de la couche 4 renforce l'effet de la ou des substances iridescentes que contient la couche 2, de sorte qu'une photocopie du document ainsi obtenu sera entièrement sombre.

La figure 2 représente,en coupe,une partie de la partie non reproductible par photocopie d'un document obtenu par un second mode de mise en oeuvre du procédé.Ce mode consiste à déposer sur un support 1,blanc ou coloré, une couche unique 4,de couleur foncée,puis de déposer,sur cette couche 4,des couches 3 contenant au moins une substance iridescente,en forme d'informations alpha-numériques ou graphiques désirées.En l'occurence,les couches 3 sont formées par impression au moyen d'une encre comprenant au moins un pigment iridescent.Elles peuvent aussi être formées par xérographie,chacune au moyen d'une couche de toner en poudre sur laquelle est transférée thermiquement,à partir d'un film spécial,la couche contenant au moins une substance iridescente.Un tel procédé de transfert est commercialisé par Omnicrom Systems Ltd., GB-Bolton.La photocopie d'un document obtenu par ce mode de mise en oeuvre du procédé donne une surface noire sans trace d'image.Par contre, les informations représentées par les plages 3 apparaissent avec les couleurs propres aux pigments iridescents quand elles reçoivent de la lumière ambiante sous un angle inférieur à l'angle critique et elles sont donc bien lisibles sur le fond sombre 4.

## Revendications

1. Procédé de fabrication d'un document dont au moins une partie est non reproductible par photocopie, comprenant un support (1) et des informations alphanumériques ou graphiques portées par ce support, dans lequel on forme sur la surface du support (1), dans ladite partie non reproductible du document, des plages adjacentes par dépôt d'une couche de fond continue (4) de couleur foncée, puis d'une couche discontinue foncée (3) formant lesdites informations alphanumériques ou graphiques, caractérisé en ce que l'on applique une couche (2) contenant au moins une substance iridescente sur la couche de fond de couleur foncée (4), avant de déposer ladite couche discontinue (3).

2. Procédé de fabrication d'un document dont au moins une partie est non reproductible par photocopie, comprenant un support (1) et des informations alphanumériques ou graphiques portées par ce support, dans lequel on forme sur la surface du support (1), dans ladite partie non reproductible du document, des plages adjacentes par dépôt d'une couche de fond continue (4) de couleur foncée, puis d'une couche discontinue (3) formant lesdites informations alphanumériques ou graphiques, caractérisé en ce que ladite couche discontinue (3), déposée sur la couche de fond de couleur foncée (4), contient au moins une substance iridescente.

3. Procédé selon la revendication 2, caractérisé en ce que la couche continue (4) est appliquée directement sur le support (1), puis la couche discontinue (3) est appliquée directement sur la couche continue (4).

4. Document obtenu par un procédé selon l'une des revendications précédentes.

## Patentansprüche

1. Verfahren zur Herstellung eines Dokumentes, welches wenigstens zum Teil durch Photokopieren nicht reproduzierbar ist, mit einer Unterlage (1) und darauf angebrachten alphanumerischen oder graphischen Angaben, wobei zur Bildung angrenzender Bereiche im nicht reproduzierbaren Teil auf die Oberfläche der Unterlage (1) eine ununterbrochene dunkelfarbige Unterschicht (4), dann eine dunkle unterbrochene Schicht (3) angebracht wird, die die genannten alphanumerischen oder graphischen Angaben bildet, dadurch gekennzeichnet, dass eine mindestens einen irisierenden Stoff enthaltende Schicht (2) auf die dunkelfarbige Unterschicht (4) aufgetragen wird, bevor die unterbrochene Schicht (3) angebracht wird.

2. Verfahren zur Herstellung eines Dokumentes, welches wenigstens zum Teil durch Photokopieren nicht reproduzierbar ist, mit einer Unterlage (1) und darauf angebrachten alphanumerischen oder graphischen Angaben, wobei zur Bildung angrenzender Bereiche im nicht reproduzierbaren Teil auf die Oberfläche der Unterlage (1) eine ununterbrochene dunkelfarbige Unterschicht (4), dann eine unterbrochene Schicht (3) angebracht wird, die die genannten alphanumerischen oder graphischen Angaben bildet, dadurch gekennzeichnet, dass die unterbrochene Schicht (3), die auf die dunkelfarbigen Unterschicht (4) angebracht wird, mindestens einen irisierenden Stoff enthält.

3. Verfahren nach Anspruch 2, dadurch gekennzeichnet, dass die ununterbrochene Schicht (4) unmittelbar auf die Unterlage (1), dann die unterbrochene Schicht (3) unmittelbar auf die ununterbrochene Schicht (4) aufgetragen wird.

4. Dokument, das durch ein Verfahren nach einem der vorstehenden Ansprüche hergestellt ist.

## Claims

1. A method of producing a document of which at least a portion is unreproducible by photocopying, comprising a carrier sheet (1) and alphanumeric or graphical information carried by said sheet, wherein on the surface of the carrier sheet (1), within said unreproducible portion of the document, adjacent areas are formed by depositing a continuous background layer (4) of a dark colour, then a dark discontinuous layer (3) forming said alphanumeric or graphical information, characterised in that a layer (2) comprising at least one iridescent substance is applied onto the background layer (4) of a dark colour before deposition of said discontinuous layer (3).

2. A method of producing a document of which at least a portion is unreproducible by photocopying, comprising a carrier sheet (1) and alphanumeric or graphical information carried by said sheet, wherein on the surface of the carrier sheet (1), within said unreproducible portion of the document, adjacent areas are formed by depositing a continuous background layer (4) of a dark colour, then a discontinuous layer (3) forming said alphanumeric or graphical information, characterised in that said discontinuous layer (3) which is deposited on the background layer (4) of a dark colour comprises at least one iridescent substance.

3. A method according to claim 2, characterised in that the continuous layer (4) is applied immediately onto the carrier sheet (1), then the discontinuous layer (3) is applied immediately onto the continuous layer (4) .

4. A document produced by a method according to any one of the preceding claims.
